# EUROPÄISCHE PATENTSCHRIFT

(11) **EP 0 866 000 B1**
(45) Veröffentlichungstag und Bekanntmachung des Hinweises auf die Patenterteilung: **24.05.2000**
(21) Anmeldenummer: 98103981.1
(22) Anmeldetag: 06.03.1998
(51) Int. Cl.: B65D 88/54, B65D 88/62, B65G 65/30

(54) **Verfahren zur Handhabung von Schüttgütern und Schüttgutbehälter zur Durchführung des Verfahrens**
Method for handling bulk material and bulk material container for carrying out the process
Procédé de manutention de porduits en vrac et récipient à produits en vrac pour la mise en oeuvre du procédé

(30) Priorität: 21.03.1997 DE 19711889
(43) Veröffentlichungstag der Anmeldung: 23.09.1998
(73) Patentinhaber: FILTERWERK MANN & HUMMEL GmbH, 71631 Ludwigsburg (DE)
(72) Erfinder: Brandauer, Otto, 75417 Mühlacker (DE); Gleiter, Siegfried, 74385 Pleidelsheim (DE); Ritter, Valentin, 70437 Stuttgart (DE); Schober, Kurt, 28307 Bremen-Arbergen (DE); Weigel, Viktor, 71679 Asperg (DE)
(74) Vertreter: Voth, Gerhard, Dipl.-Ing.

(56) Entgegenhaltungen:
- EP-A- 0 499 102
- DE-A- 2 062 630
- DE-A- 3 103 726
- DE-A- 3 219 910
- DE-B- 1 030 574
- DE-B- 1 958 396
- DE-U- 8 409 703
- US-A- 3 713 564
- US-A- 4 359 172
- US-A- 4 574 984
- PATENT ABSTRACTS OF JAPAN vol. 010, no. 253 (M-512), 29.August 1986 & JP 61 081322 A (BRIDGESTONE CORP), 24.April 1986,
- LEIBLING: "Druckluftstösse halten Schüttgüter in Fluss" FORDERN UND HEBEN., Bd. 2, Februar 1987, MAINZ DE, Seiten 80-83, XP002068555
- SOVIET INVENTIONS ILLUSTRATED Section PQ, Week 8336 Derwent Publications Ltd., London, GB; Class Q34, AN 83-756838 XP002068477 & SU 963 911 A (SIBE CEMENT IND RES)
- SOVIET INVENTIONS ILLUSTRATED Section PQ, Week 8204 Derwent Publications Ltd., London, GB; Class Q34, AN 82-A8877E XP002068478 & SU 821 318 B (LENGD WATER TRANSP)

## Beschreibung

### Stand der Technik

Die Erfindung betrifft ein Verfahren zur Handhabung von Schüttgütern und geeigneten Behälterkonstruktionen zur Durchführung des Verfahrens, insbesondere für schwerfließende Schüttgüter nach der Gattung der Verfahrens- und der Vorrichtungsansprüche.

Bei der Handhabung von Schüttgütern werden häufig bereits verwogene bzw. dosierte Chargen des Schüttgutes in einem Behälter gelagert und zu einem späteren Zeitpunkt entleert, oder es werden in einem Behälter abwechselnd Schüttgüter verschiedener Zusammensetzungen oder Farbe gelagert und entleert. Das exakte Einwiegen und die vollständige Befüllung und Entleerung des Behälters ist hierbei die Voraussetzung für eine hohe Produktqualität des Schüttgutes und der daraus gegebenenfalls weiterzuverarbeitenden Gegenstände.

In all den oben beschriebenen Fällen ist eine Restlosentleerung des Behälters notwendig, sei es um die genauen Chargengewichte einzuhalten oder um Farb- oder Materialvermischungen bei nachfolgenden Arbeitsgängen zu vermeiden. Bei leichtfließenden Schüttgütern kann dies bereits in vielen Fällen mit einem metallischen Behälter erreicht werden.

Probleme gibt es in dieser Hinsicht jedoch bei schwerfließenden und an den Behältermaterialien anhaftenden Schüttgütern, insbesondere bei sehr feinkörnigen, adhesiven, fetthaltigen oder elektrostatisch aufgeladenen Materialien. Bei diesen Materialien stellt der oben erwähnte, bekannte flexible Innenbehälter eine bessere Lösung gegenüber Behältern dar, die nur eine metallische Oberfläche aufweisen. Zur Restlosentleerung ist es notwendig, daß flexible Behälter möglichst allseitig und gleichmäßig aktiviert werden. Bei kleineren Behältern kann dies beispielsweise durch pneumatische Klopfer oder elektromotorische Rüttler erreicht werden. Bei größeren Behältern wird diese Art der Aktivierung deshalb problematisch, weil die Anzahl der Aktivatoren aus Kostengründen nicht beliebig vermehrt werden kann und darüber hinaus eine gleichmäßige Aktivierung nicht möglich ist.

In der DE 32 19 910 A1 ist eine Vorrichtung offenbart, die aus einem größeren Behälter besteht und eine Auflockerungseinrichtung mit pneumatischem Antrieb für das Schüttgut enthält. Diese besteht aus einem flexiblen Hohlkörper, der abwechselnd mit einem im Vergleich zum Atmosphärendruck größeren sowie kleineren Druck beaufschlagt wird. Der Hohlkörper stützt sich einseitig auf der Behälteraußenwand ab, so daß dessen Innenwand aufgrund der Druckunterschiede zu schwingen beginnt, wodurch das Schüttgut aufgelockert wird. Allerdings ist durch die beschriebene Apparatur eine vollständige Entleerung des Behälters nicht gewährleistet. Durch die Geometrie der Hohlkörper entstehen Toträume zwischen den Hohlkörpern und der Behälterwand die auch durch Aktivierung der Hohlkörper nicht vollständig vom Schüttgut befreit werden können. Soll der Behälter mit unterschiedlichen Chargen bei gleichzeitiger Forderung absoluter Sortenreinheit beschickt werden, so ist also eine zusätzliche Reinigung nach der Entleerung notwendig, wodurch zusätzliche Kosten entstehen, was die Wirtschaftlichkeit der vorgeschlagenen Lösung vermindert.

### Aufgabenstellung

Der Erfindung liegt die Aufgabe zugrunde, ein Verfahren und einen Behälter zu schaffen, bei dem auf einfache Weise eine vollständige Restentleerung des Behälters auch bei schwerfließendem Material gewährleistet ist.

### Vorteile der Erfindung

Mit dem erfindungsgemäßen Verfahren gemäß Anspruch 1 und Behälter gemäß Anspruch 8 kann in vorteilhafter Weise eine gute Restentleerung durch die Luftströmung zwischen der festen Außenwand des Behälters und dem flexiblen Innenteil erreicht werden. Die, durch die tangential eingebrachte Luftströmung hervorgerufene, mechanische Aktivierung des Innenteils erfolgt im gesamten Bereich zwischen der Außenwand und dem Innenteil gleichmäßig. Die Luftströmung pulsiert mit relativ hoher Frequenz, so daß anhaftende Schüttgutteilchen am Innenteil zuverlässig entfernt werden und der Behälter als solcher nahezu rückstandsfrei auch bei schwerfließendem Schüttgut entleert wird.

Gemäß einer Ausführungsform des erfindungsgemäßen Verfahrens läßt sich die Intensität dieser Aktivierung durch den Luftstrom auf einfachste Weise durch ein in die Luftzuführung eingebautes, bevorzugt handbetätigtes, Drosselventil regulieren. Die Luftzuführung und -abführung kann dabei in vorteilhafter Weise in einem geschlossenen System erfolgen.

Bei einer vorteilhaften Ausführungsform des erfindungsgemäßen Verfahrens wird der Behälter für das Schüttgut als eine Saugwaage betrieben, bei der es besonders darauf ankommt, dass eine restlose Entleerung des Schüttgutes nach jedem Wiegevorgang gewährleistet ist. Hierbei wird der Behälter, welcher vorzugsweise auf Wägezellen, Meßdosen oder in einem Wiegerahmen gelagert ist, mittels einer pneumatischen Förderanlage im Saug- oder Druckbetrieb befüllt und bei Erreichen des gewünschten Sollgewichts die Förderung in an sich bekannter Art und Weise mittels Ventile und Steuerungen abgeschaltet. Dieser Vorgang kann für ein oder mehrere Komponenten durchgeführt werden. Durch das pneumatische Einfördern des zu verwiegenden Schüttgutes, der daraus resultierenden Verdichtung und wegen der möglichst hohen Verwiegegenauigkeit, stellen Saugwaagen, wie bereit erwähnt, besonders hohe Anforderungen in bezug auf die Restlosentleerung.

Bei der zuletzt beschrieben Ausführungsform können die durch ein Gebläse bewirkten Luftkreisläufe für den Saug- oder Druckvorgang in vorteilhafter Weise mit dem weiter oben beschriebenen Luftkreislauf für die Restentleerung durch eine entsprechende Ventilsteuerung kombiniert werden.

Andere vorteilhafte Ausführungsformen des Verfahrens sowie der Behälterkonstruktionen geeignet zur Durchführung des erfindungsgemäßen Verfahrens sind in den abhängigen Ansprüchen 1 bis 6 bzw. 8 bis 10 angegeben.

### Zeichnung

Ausführungsbeispiele von Behältern und die mit ihnen durchführbaren erfindungsgemäßen Verfahrensschritte bei der Handhabung von Schüttgütern werden anhand der Zeichnung erläutert. Es zeigen:
Figur 1 eine schematische Seitenansicht eines Behälters für Schüttgut mit einem Luftkreislauf;
Figur 2 eine ebenfalls schematische Draufsicht auf den Behälter nach Figur 1 und
Figur 3 eine schematische Seitenansicht eines Ausführungsbeispiels eines als Saugwaage aufgebauten Behälters für Schüttgut.

### Beschreibung der Ausführungsbeispiele

In Figur 1 ist eine schematische Seitenansicht einer Behälterkonstruktion gezeigt, die einen Behälter 1 für die Dosierung von Schüttgut mit einem nahezu kreisförmigen Behälterquerschnitt von > 1 m² aufweisen soll.

Der hier dargestellte Behälter 1 besteht aus einem zylindrischen Oberteil 2 und einem konischen Unterteil 3 und ist mit einem flexiblen Innenteil aus Gummi 4 ausgekleidet in das ein, hier nicht dargestelltes, zum Beispiel schwerfließendes Schüttgut eingebracht werden kann. Das Innenteil 4 ist vollkonisch ausgebildet, so daß sich im Ruhezustand ein Luftraum 5 zwischen dem flexiblen Innenteil 4 und der Außenwand (Teile 2,3) des starren Behälters 1 bildet.

Beim Befüllen der Behälterkonstruktion mit dem Schüttgut legt sich das flexible Innenteil 4 an die starren Behälterteile 2,3 an, so dass der gesamte Inhalt des Behälters 1 genutzt werden kann. Befüllt wird der Behälter 1 über einen oder mehrere Einlaufstutzen 6 an einem Deckel 7. Selbstverständlich kann der Behälter auch offen betrieben werden, sofern es das zu handhabende Material zuläßt. Der Behälter 1 kann unten an einem Auslass 8 mit einem Absperrorgan 9, welches als Schieber, als Drehklappe, oder als Quetschventil ausgebildet sein kann, verschlossen werden.

Beim Entleeren des Behälters 1 setzt der Materialfluß des Schüttgutes aufgrund der Schwerkraft, oder mit Unterstützung eines hier nicht gezeichneten zusätzlichen Vibrators, ein. Nähert sich die Entleerung dem Ende, so wird eine Restlosentleerung dadurch erzielt, dass ein Gebläse 10 über eine Luftzuführung 11 Luft in einen Lufteintrittsstutzen 12 hineinbläst. Aus einem Luftaustrittsstutzen 13 tritt diese wieder aus und wird über die Luftzuführung 11 dem Gebläse 10 in einem geschlossenen Kreislauf wieder zugeführt.

Aus Figur 2 ist ersichtlich, dass eine Luftströmung 14 im Luftraum 5 zwischen dem Behälter 1 und dem Innenteil 4 aktiviert wird, welche durch die tangentiale Lage des Lufteintrittsstutzens 12 einen tangentialen Eintritt und eine tangentiale Fortpflanzung im Luftraum 5 bis zum ebenfalls tangential oben angeordneten Luftaustrittsstutzen 13 erfährt. Wenn die Luftströmung 14 in dieser Weise ebenfalls tangential auf das in Grenzen flexibel nachgebende Innenteil 4 trifft, so bildet sich eine im Luftraum 5 umlaufende Schwingung der Luftströmung 14 an der äußeren Wand des Innenteils 4 heraus, die zu einer mechanischen Aktivierung des Innenteils 4 führt.

Diese mechanische Aktivierung des Innenteils 4 erfolgt gleichmäßig umlaufend mit relativ hoher Schwingungsfrequenz, so daß auch anhaftende schwerfließende Schüttgutteilchen an der Innenseite des Innenteils 4 zuverlässig entfernt werden und der Behälter 1 als solcher nahezu rückstandsfrei auch unter schwierigen Verhältnissen entleert wird. Die Intensität dieser Aktivierung läßt sich beispielsweise durch ein in die Luftzuführung 11 eingebautes, handbetätigtes Drosselventil 15 regulieren. Die Frequenz der Schwingung, die zu dieser Aktivierung führt, ergibt sich aus den Bemessungsregeln eines mechanischen Schwingkreises, wobei neben den Abmessungen insbesondere auch die Materialeigenschaften des Innenteils 4 und des noch anhaftenden Schüttguts eine Rolle spielen.

Beim Ausführungsbeispiel nach Figur 3 ist die Behälterkonstruktion als eine Saugwaage 21 ausgeführt. Diese besteht aus einer metallischen Behälterwand 22, einem flexiblen Innenteil 23 (vergleichbar mit dem Innenteil 4 nach Figur 1), einem eingebauten Filter 24 und einer pneumatisch betätigten Auslassklappe 25. Die metallische Behälterwand 22 der Saugwaage 21 ist hier auf mindestens 3 Druckmessdosen 26 gelagert und über eine Förderleitung 27 mit einem nicht gezeigten Vorratssilo oder auch mit mehreren Silos für das zuzuführende Schüttgut verbunden.

Die nach diesem Ausführungsbeispiel gemäß Figur 3 gebildete Saugwaage ist über eine Reinluftleitung 28 mit einem Gebläse 29 verbunden. Die Ausblasleitung 30 des Gebläses 29 führt über ein Ventil 31 ins Freie oder über ein Ventil 32 in den Luftraum 33 (vergleichbar dem Luftraum 5 nach Figur 1) zwischen der Behälterwand 22 und dem Innenteil 23. Von diesem Luftraum 33 führt eine Rückluftleitung 34 zum Gebläse 29. Alle vorgehend beschriebenen Luftleitungen 28,30,34 sind jeweils mit elastischen Verbindungselementen 35 an den zu wiegenden Behälter 21 angeschlossen, so daß keine Beeinträchtigung der Verwiegung erfolgt.

In das Luftleitungssystem dieses Ausführungsbeispiels ist desweiteren ein Bypassventil 36, ein Belüftungsventil 37 und ein Absperrventil 38 eingebaut. Im Folgenden soll der Betrieb der Saugwaage mit der erfindungsgemäßen Restentleerung erläutert werden.

Bei einem Einschalten des Gebläses 29 sind die Ventile 31 und 36 geöffnet und die Ventile 32 und 38 geschlossen. In diesem Leerlaufbetrieb saugt das Gebläse 29 Luft aus der Atmosphäre an und gibt diese Luft über das Ventil 31 an die Atmosphäre ab. Wird nun das Absperrventil 38 geöffnet und das Belüftungsventil 37 sowie das Bypassventil 36 geschlossen, so entsteht in der Reinluftleitung 28 ein Förderluftstrom bzw. -sog, der sich über den Filter 24 in den Behälter 21 und in die Förderleitung 27 fortsetzt, so dass hierdurch eine pneumatische Befüllung des Behälters 21 der Saugwaage bewirkt wird.

Während dieses Befüllvorgangs herrscht im Luftraum 33 ein um den Luftwiderstand des Filters 24 größerer Unterdruck als im Inneren des Behälters 21, bzw. des Innenteils 23. Dadurch und durch das Gewicht des eingebrachten Schüttgutes, wird das flexible Innenteil 23 eng an die Behälterwand 22 angepresst und es wird so während der Befüllung das Behältervolumen optimal ausgenutzt.

Wenn im Betrieb der Saugwaage mehrere Komponenten eines Schüttgutes während eines Wiegezyklusses in den Behälter 21 eingebracht werden, so wird beim Umschalten von einer Komponente zur nächsten Komponente die Saugwaage kurz in den oben erwähnten Leerlaufbetrieb geschaltet und danach eine neue Komponente über hier nicht näher beschriebene Ventile aufgeschaltet.

Am Ende der Verwiegung des gesamten Schüttgutes wird ebenfalls der vorerwähnte Leerlaufbetrieb aufgeschaltet. Zum Entleeren der Saugwaage werden nunmehr das Auslaufventil 25, das Belüftungsventil 37 und das Ventil 32 geöffnet und es werden das Absperrventil 38, das Ventil 36 und das Ventil 31 geschlossen. Dann bewirkt der nun über die Belüftungsleitung (vergleichbar mit dem Lufteintritt über den Lufteintrittsstutzen 12 nach Figur 1) im unteren Ende des Konus des Behälters 21 eintretende Luftstrom eine starke Vibration des elastischen Innenteils 23, wodurch die Entleerung des Behälters 21 in gleicher Weise wie beim ersten Ausführungsbeispiel unterstützt wird.

Nach der Restlosentleerung der Saugwaage kann ein neuer Wiegezykluss mit den oben beschriebenen Schaltstellungen der Ventile gestartet werden. Auch eine pneumatische Reinigung des Filters 24 kann im Verlauf dieser Zyklen durch eine entsprechende Schaltstellung der Ventile in an sich bekannter Weise erfolgen.

### Bezugszeichenliste

- 1 =: Behälter für Schüttgut
- 2 =: oberes Behälterteil
- 3 =: unteres Behälterteil
- 4 =: flexibles Innenteil
- 5 =: Luftraum
- 6 =: Einlaufstutzen
- 7 =: Deckel
- 8 =: Auslass für das Schüttgut
- 9 =: Absperrorgan
- 10 =: Gebläse
- 11 =: Luftzuführungen
- 12 =: Lufteintrittsstutzen
- 13 =: Luftaustrittsstutzen
- 14 =: Luftströmung
- 15 =: Drosselventil
- 21 =: Behälter (Saugwaage)
- 22 =: Behälterwand
- 23 =: flexibles Innenteil
- 24 =: Filter
- 25 =: Auslassklappe
- 26 =: Druckmessdosen
- 27 =: Förderleitung
- 28 =: Reinluftleitung
- 29 =: Gebläse
- 30 =: Ausblasleitung
- 31 =: (Ausblas-)Ventil
- 32 =: Ventil
- 33 =: Luftraum
- 34 =: Rückluftleitung
- 35 =: elastische Verbindungselemente
- 36 =: Bypassventil
- 37 =: Belüftungsventil
- 38 =: Absperrventil

## Patentansprüche

1. Verfahren zur Handhabung von Schüttgütern in einem Behälter, bei dem
- das jeweilige Schüttgut in ein, im Behälter (1, 21) liegendes, flexibles Innenteil (4, 23) gelangt und über einen verschließbaren Auslass (8, 25) nach unten entweichen kann, wobei
- während der Entleerung des Behälters (1, 21) zwischen das flexible Innenteil (4, 23) und der Behälterwand (2, 3, 22) des Behälters (1, 21) ein Luftstrom derart hineingeblasen wird, dass sich ein Luftraum (5, 33) ausgebildet in dem sich eine pulsierende Luftströmung (14) von einem Lufteintrittsstutzen (12) zu einem Luftaustrittsstutzen (13) fortpflanzt, so daß eine gleichmäßige mechanische Aktivierung des Innenteils erfolgt, **dadurch gekennzeichnet, dass**
- der Lufteintritt am Lufteintrittsstutzen (12) im unteren Bereich des Luftraumes (5, 33) tangential zum nahezu kreisförmigen Innenteil (4, 23) und spiralförmig ansteigend zum ebenfalls tangentialen Luftauslass am Luftaustrittsstutzen (13) erfolgt, wobei das Innenteil (4, 21) und die Behälterwände (1, 21) sich konisch zum Auslass (9, 25) für das Schüttgut hin verengen.

2. Verfahren nach Anspruch 1, **dadurch gekennzeichnet, dass**
- die Luftzuführung und die Luftabführung in den Luftraum (5. 33) durch ein, in einem geschlossenen Luftkreislauf liegenden Gebläse (10, 29) durchgeführt wird.

3. Verfahren nach einem der vorhergehenden Ansprüche, **dadurch gekennzeichnet, dass**
- die Luftzuführung und die Luftabführung in den Luftraum (5, 33) mittels eines zuschaltbaren, für die Beschickung und Entleerung bereits vorhandenen Gebläse (10, 29) durchgeführt wird.

4. Verfahren nach Anspruch 3, **dadurch gekennzeichnet, dass**
- bei einem Betrieb des Behälters (1, 21 ) als Saugwaage folgende Verfahrensschritte durchgeführt werden:
a) die Luft des Gebläses (29) wird über Ventile (31, 32, 36, 37) derart gesteuert, dass in einem Leerlaufbetrieb Reinluft aus der Atmosphäre gefördert und wieder an die Atmosphäre abgegeben wird;
b) in einem oder mehreren Befüllvorgängen nach dem Leerlaufbetrieb werden Ventile (38, 37, 36) so betätigt, dass mittels des Gebläses (29) ein Förderluftstrom durch den Filter (24) und das Innenteil (23) entsteht und somit Schüttgut über eine Förderleitung (27) angesaugt wird;
c) zur Entleerung des Behälters (21) nach einem erneut zwischengeschalteten Leerlaufbetrieb wird das Gebläse (29) über entsprechende Ventilstellungen so geschaltet, dass der pulsierende Luftstrom vom Lufteinlass (12) zum Luftauslass (13) strömt.

5. Verfahren nach einem der Ansprüche 2 bis 4, **dadurch gekennzeichnet, dass**
- die Intensität der pulsierenden Luftströmung im Luftraum (5, 33) über eine Leistungsregelung des Gebläses (10, 29) verändert wird.

6. Verfahren nach einem der vorhergehenden Ansprüche, **dadurch gekennzeichnet, dass**
- es nur zur Restentleerung des nach einem vorangegangenen, mit anderen Mitteln ausgeführten Entleerungsvorgang für am Innenteil (4, 23) noch anhaftende Restschüttgutpartikel angewandt wird.

7. Behälter für die Mischung, Dosierung oder Wiegung von Schüttgut zur Durchführung, eines Verfahren zur Handhabung von Schüttgütern in einem Behälter, bei dem
- das jeweilige Schüttgut in ein, im Behälter (1, 21) liegendes, flexibles Innenteil (4, 23) gelangt und über einen verschließbaren Auslass (8, 25) nach unten entweichen kann, wobei
- während der Entleerung des Behälters (1, 21) zwischen das flexible Innenteil (4, 23) und der Behälterwand (2, 3, 22) des Behälters (1, 21) ein Luftstrom derart hineingeblasen wird, dass sich ein Luftraum (5, 33) ausgebildet in dem sich eine pulsierende Luftströmung (14) von einem Lufteintrittsstutzen (12) zu einem Luftaustrittsstutzen (13) fortpflanzt, so daß eine gleichmäßige mechanische Aktivierung des Innenteils erfolgt und wobei
- der Lufteintritt am Lufteintrittsstutzen (12) im unteren Bereich des Luftraumes (5, 33) tangential zum nahezu kreisförmigen Innenteil (4, 23) und spiralförmig ansteigend zum ebenfalls tangentialen Luftauslass am Luftaustrittsstutzen (13) erfolgt, wobei das Innenteil (4, 21) und die Behälterwände (1, 21) sich konisch zum Auslass (9, 25) für das Schüttgut hin verengen
wobei der Lufteintrittsstutzen (12) und der Luftaustrittstutzen (13) über ein Gebläse (10, 29) miteinander verbindbar sind **dadurch gekennzeichnet, dass**
- der oben nahezu zylindrische Behälter (1, 21) im unteren Teil ein konisches metallisches Behälterteil (3) aufweist und das in vorgegebenen Grenzen flexible Innenteil (4, 23) oben an dem Behälterrand befestigbar ist und unten direkt in den verschließbaren Auslass (8, 25) am unteren Behälterteil (3) geführt ist, dass
- unten im Bereich des Auslasses (9, 25) ein rohrförmiger Lufteinlass (12) tangential zwischen das Innenteil (4, 23) und die Behälterwand (3, 22) und oben ein ebenfalls rohrförmiger Luftauslass (13) ebenfalls tangential zwischen das Innenteil (4, 23) und die Behälterwand (2, 22) gelegt ist.

8. Behälter nach Anspruch 7, **dadurch gekennzeichnet, dass**
- das flexible Innenteil (4, 23) an Flansche am oberen Behälterrand und am Auslass (8, 25) an- und abklemmbar ist.

9. Behälter nach Anspruch 7 oder 8, **dadurch gekennzeichnet, dass**
- der Behälter (1, 21) mit seinen metallischen Behälterteilen (2, 3, 22) auf Druckmessdosen (26), Wägezellen oder einem Wiegerahmen aufliegt.

10. Behälter nach einem der Ansprüche 7 bis 9, **dadurch gekennzeichnet, dass**
- die Luftzuführungen (11, 34, 27, 28) über flexible Rohrstücke (35) an den Behälter (1, 21) angeschlossen sind.

## Claims

1. Method of treating loose material in a container, wherein
- the respective loose material passes into a flexible internal portion (4, 23) situated in the container (1, 21) and can escape downwardly via a closable outlet (8, 25), wherein
- during the emptying of the container (1, 21) a current of air is blown between the flexible internal portion (4, 23) and the container wall (2, 3, 22) of the container (1, 21) in such a manner that an air space (5, 33) is formed, in which a pulsating air flow (14) is transferred from an air inlet pipe (12) to an air outlet pipe (13), so that a uniform mechanical activation of the internal portion is effected, characterised in that
- the intake of air at the air inlet pipe (12) in the lower region of the air space (5, 33) is effected tangentially relative to the virtually circular internal portion (4, 23), and the air rises spirally to the equally tangential air outlet at the air outlet pipe (13), the internal portion (4, 21) and the container walls (1, 21) tapering conically towards the outlet (9, 25) for the loose material.

2. Method according to claim 1, characterised in that
- the supply of air and the extraction of air to and from the air space (5, 33) are effected by a fan (10, 29) lying in a closed air circuit.

3. Method according to one of the preceding claims, characterised in that
- the supply of air and the extraction of air to and from the air space (5, 33) are effected by means of a switchable fan (10, 29) already provided for charging and emptying purposes.

4. Method according to claim 3, characterised in that
- when the container (1, 21) is operated as a suction-type weighing means, the following method steps are effected:
a) the air of the fan (29) is controlled via valves (31, 32, 36, 37) in such a manner that, in an idle running operation, clean air is conveyed from the atmosphere and returned again to the atmosphere;
b) in one or more filling processes after the idle running operation, valves (38, 37, 36) are so actuated that, by means of the fan (29), a current of air is conveyed through the filter (24) and the internal portion (23) and, in consequence, loose material is drawn-in by suction via a feed line (27);
c) to empty the container (21) after a freshly interposed idle running operation, the fan (29) is so switched, via appropriate valve positions, that the pulsating current of air flows from the air inlet (12) to the air outlet (13).

5. Method according to one of claims 2 to 4, characterised in that
- the intensity of the pulsating air flow in the air space (5, 33) is altered by regulating the output of the fan (10, 29).

6. Method according to one of the preceding claims, characterised in that
- after a preceding emptying process accomplished by other means, such method is only used for emptying residual particles of loose material still adhering to the internal portion (4, 23).

7. Container for the mixing, metering or weighing of loose material for carrying out a method of treating loose material in a container, wherein
- the respective loose material passes into a flexible internal portion (4, 23) situated in the container 1, 21) and can escape downwardly via a closable outlet (8, 25), wherein
- during the emptying of the container (1, 21) a current of air is blown between the flexible internal portion (4, 23) and the container wall (2, 3, 22) of the container (1, 21) in such a manner that an air space (5, 33) is formed, in which a pulsating air flow (14) is transferred from an air inlet pipe (12) to an air outlet pipe (13), so that a uniform mechanical activation of the internal portion is effected, and wherein
- the intake of air at the air inlet pipe (12) in the lower region of the air space (5, 33) is effected tangentially relative to the virtually circular internal portion (4, 23), and the air rises spirally to the equally tangential air outlet at the air outlet pipe (13), the internal portion (4, 21) and the container walls (1, 21) tapering conically towards the outlet (9, 25) for the loose material, and the air inlet pipe (12) and the air outlet pipe (13) being interconnectable via a fan (10, 29),
characterised in that
- the container (1, 21), which is virtually cylindrical at the upper end, has, in the lower portion, a conical, metallic container portion (3), and the internal portion (4, 23), which is flexible within prescribed limits, is mountable, at the upper end, on the container edge and extends, at the lower end, directly into the closable outlet (8, 25) at the lower container portion (3), in that
- at the lower end, in the region of the outlet (9, 25), a tubular air inlet (12) is provided tangentially between the internal portion (4, 23) and the container wall (3, 22) and, at the upper end, an equally tubular air outlet (13) is also provided tangentially between the internal portion (4, 23) and the container wall (2, 22).

8. Container according to claim 7, characterised in that
- the flexible internal portion (4, 23) can be clamped and unclamped to and from flanges at the upper container edge and at the outlet (8, 25).

9. Container according to claim 7 or 8, characterised in that
- the container (1, 21) lies, with its metallic container portions (2, 3, 22), on pressure cells (26), weighing cells or a weighing frame.

10. Container according to one of claims 7 to 9, characterised in that
- the air supply lines (11, 34, 27, 28) communicate with the containers (1, 21) via flexible tubular parts (35).

## Revendications

1. Procédé de manipulation de matériaux en vrac dans un récipient, selon lequel :
- le matériau en vrac arrive dans une partie interne (4, 23), flexible, située à l'intérieur du récipient (1, 21) et peut s'évacuer vers le bas, à travers une sortie obturable (8, 25),
- pendant la vidange du récipient (1, 21), un courant d'air est soufflé entre la partie interne flexible (4, 23) et la paroi (2, 3, 22) du récipient, de manière qu'à l'intérieur du volume d'air (5, 33) se propage un courant d'air (14) qui va d'une tubulure d'entrée d'air (12) à une tubulure de sortie d'air (13) et qui exerce une action mécanique régulière sur la partie interne,
caractérisé en ce que
l'entrée d'air à travers la tubulure (12) s'effectue à la partie inférieure du volume d'air (5, 33), tangentiellement à la partie interne (4, 23) de section à peu près circulaire et cet air monte en spirale pour arriver également tangentiellement dans la tubulure de sortie (13), la partie interne (4, 21) et les parois (1, 21) du récipient se rétrécissant en cône en direction de la sortie (9, 25) du matériau en vrac.

2. Procédé selon la revendication 1,
caractérisé en ce que
l'amenée et l'extraction d'air, dans le volume d'air (5, 33) sont assurées par un ventilateur (10, 29) monté en circuit fermé.

3. Procédé selon une des revendications précédentes,
caractérisé en ce que
l'amenée et l'extraction d'air dans le volume d'air (5, 33) sont assurées par un ventilateur (10, 29) qui peut être raccordé et qui est déjà prévu pour l'alimentation et la vidange du matériau.

4. Procédé selon la revendication 3,
caractérisé en ce que
lorsque le récipient (1, 21) fonctionne en tant que balance à dépression, le procédé présente les étapes suivantes :
a) l'air du ventilateur (29) est commandé par des soupapes (31, 32, 36, 37) de manière qu'en fonctionnement à vide, de l'air pur soit pris et rejeté à l'atmosphère,
b) au cours d'une ou plusieurs opérations de remplissage du récipient, après le fonctionnement à vide, des soupapes (38, 37, 36) sont actionnées de manière que le ventilateur (29) crée un courant d'air à travers le filtre (24) et la partie interne (23) et qu'ainsi du matériau en vrac soit aspiré à travers une conduite d'amenée (27),
c) pour vidanger le récipient (21), le ventilateur (29), après un nouveau fonctionnement intermédiaire à vide, est raccordé, par un positionnement correspondant des soupapes, de manière que le courant d'air pulsé aille de l'entrée d'air (12) à la sortie d'air (13).

5. Procédé selon une des revendications 2 à 4,
caractérisé en ce que
l'intensité du courant d'air pulsé dans le volume d'air (5, 33) peut varier par l'effet d'une régulation de la puissance du ventilateur (10, 29).

6. Procédé selon une des revendications précédentes,
caractérisé en ce qu'
il n'est utilisé que pour la vidange de particules résiduelles du matériau en vrac restant collées sur la partie interne (4, 23) après qu'ait été effectuée une vidange utilisant d'autres moyens.

7. Récipient de mélange, de dosage et de pesée d'un matériau en vrac pour la mise en oeuvre d'un procédé de manipulation de matériaux en vrac et selon lequel :
- le matériau en vrac arrive dans une partie interne (4, 23), flexible, située à l'intérieur du récipient (1, 21) et peut s'évacuer vers le bas, à travers une sortie obturable (8, 25),
- pendant la vidange du récipient (1, 21), un courant d'air est soufflé entre la partie interne flexible (4, 23) et la paroi (2, 3, 22) du récipient (1, 21), de manière qu'à l'intérieur du volume d'air (5, 33) se propage un courant d'air (14) qui va d'une tubulure d'entrée d'air (12) à une tubulure de sortie d'air (13) et qui exerce une action mécanique régulière sur la partie interne,
- l'entrée d'air à travers la tubulure (12) s'effectue à la partie inférieure du volume d'air (5, 33), tangentiellement à la partie interne (4, 23) de section à peu près circulaire et cet air monte en spirale pour arriver également tangentiellement dans la tubulure de sortie (13) la partie interne (4, 31) et les parois (1, 21) du récipient se rétrécissant en cône en direction de la sortie (9, 25) du matériau en vrac,
- la tubulure d'entrée d'air (12) et la tubulure de sortie d'air (13) peuvent être reliées par un ventilateur,
caractérisé en ce que
le récipient (1, 21), à peu près cylindrique en haut, présente vers le bas une partie métallique conique (3) et la partie interne (4, 23), flexible dans des limites données, peut être fixée en haut au bord du récipient tandis qu'en bas, elle aboutit directement à la sortie obturable (8, 25) que présente la partie inférieure (3) du récipient.

8. Récipient selon la revendication 7,
caractérisé en ce que
la partie interne flexible (4, 23) peut être montée, de manière amovible, par serrage sur des brides que présentent le bord supérieur du récipient et la sortie (8, 25).

9. Récipient selon l'une des revendications 7 ou 8,
caractérisé en ce que
le récipient (1, 21), avec ses parties métalliques (2, 3, 22), repose sur des boîtes dynamométriques (26), des cellules de pesage ou un cadre de pesage.

10. Récipient selon l'une des revendications 7 à 9,
caractérisé en ce que
les amenées d'air (11, 34, 27, 28) sont raccordées au récipient (1, 21) par des éléments tubulaires flexibles (35).
